# EUROPÄISCHE PATENTSCHRIFT

(11) **EP 1 735 804 B1**
(45) Veröffentlichungstag und Bekanntmachung des Hinweises auf die Patenterteilung: **28.04.2010**
(21) Anmeldenummer: 05700535.7
(22) Anmeldetag: 11.01.2005
(51) Int. Cl.: H01H 85/20, H01H 85/044

(54) **SICHERUNGSVORRICHTUNG, INSBESONDERE FÜR DAS ABSICHERN EINES KABELSTRANGES**
SAFETY DEVICE, IN PARTICULAR FOR ENSURING PROTECTION OF A LOOM OF CABLES
DISPOSITIF DE PROTECTION PERMETTANT NOTAMMENT DE PROTEGER PAR FUSIBLE UN FAISCEAU DE CABLES

(30) Priorität: 15.01.2004 DE 202004000526 U
(43) Veröffentlichungstag der Anmeldung: 27.12.2006
(73) Patentinhaber: Littelfuse Automotive GmbH, 27243 Dünsen (DE)
(72) Erfinder: FRÖHLKE, Heiko, 27248 Ehrenburg (DE); JANSEN, Susann, 27211 Bassum (DE)
(74) Vertreter: Jabbusch, Matthias
(86) Internationale Anmeldenummer: PCT/DE2005/000022
(87) Internationale Veröffentlichungsnummer: WO 2005/069461

(56) Entgegenhaltungen:
- DE-A1- 19 950 956
- DE-U1- 29 520 913
- FR-A- 2 171 958
- US-A- 4 734 059
- US-B1- 6 294 978

## Beschreibung

Die Erfindung betrifft eine Sicherungsvorrichtung, insbesondere für das Absichern eines Kabelstranges, umfassend eine Streifensicherung mit wenigstens zwei Anschlusskontakten zu ihrem Einsetzen in den Verlauf des Kabelstranges.

Sicherungsvorrichtungen werden im Zusammenhang mit elektrischen Verbrauchern eingesetzt, um diese elektrischen Verbraucher vor Überströmen zu schützen. Sicherungen finden unter anderem in Kraftfahrzeugen ihren Einsatz, da in Kraftfahrzeugen mit hohen Stromstärken operiert wird. Sicherungsvorrichtungen dieser Art sind in der FR 2,171,958, der DE 295 20 913 U1 und der US 6,294,978 B1 gezeigt.

Über im Kraftfahrzeug verlegte Kabelstränge können hohe Ströme geführt werden. Vor den einzelnen Verbrauchern im Kraftfahrzeug sind dabei separate Sicherungen angeordnet. Es ist aber auch schon vorgeschlagen worden, direkt im Verlauf eines Kabelstranges eine Sicherung für nachfolgende Verbraucher anzuordnen. Beispielsweise kann unmittelbar im Anschluß an eine Batterie oder an eine Lichtmaschine im Kabelstrang eine Hauptsicherung für die an diesen Kabelstrang über Verzweigungen angeschlossenen Verbraucher angeordnet sein. Eine derartige Lösung ist beispielsweise in der DE 295 20 913 U1 beschrieben.

Derartige Sicherungen werden im Stand der Technik von einem Sicherungsgehäuse eingefaßt, das über geeignete Befestigungsmittel beispielsweise an der Karosserie des Kraftfahrzeuges befestigt ist. Das Gehäuse soll die Sicherung vor Witterungseinflüssen schützen und zugleich isolieren, jedoch ist für das Ausbilden und Anordnen des Gehäuses im Kraftfahrzeug ein höherer Arbeitsaufwand erforderlich. Ein derartiges Gehäuse ist separat vom Kabelstrang herzustellen, es ist mit diesem zu verbinden und schließlich beispielsweise über Schrauben an der Karosserie des Kraftfahrzeuges zu verankern. Aus den vorgenannten Druckschriften des Standes der Technik ist bereits bekannt, an wenigstens einem Anschlußkontakt zumindest ein Anschlußstück elektrisch leitend fest anzusetzen und die Streifensicherung und den Ansetzbereich von Anschlußkontakt und Anschlußstück mit einem elektrisch isolierenden Material abdeckend zu versiegeln.

Der Erfindung liegt die Aufgabe zugrunde, eine Sicherungsvorrichtung der eingangs genannten Gattung aufzuzeigen, die einfach ausgebildet ist und dadurch preiswert herzustellen ist und die insbesondere in einem Fahrzeug universell einsetzbar ist.

Diese Aufgabe ist erfindungsgemäß dadurch gelöst, dass an jedem Anschlusskontakt zumindest ein Anschlussstück elektrisch leitend fest angesetzt ist und dass die Streifensicherung und der Ansetzbereich von Anschlusskontakt und Anschlussstück zumindest abschnittsweise mit einem elektrisch isolierenden Material abdeckend versiegelt ist, wobei der Kabelstrang und die Versiegelung etwa gleiche Querschnittsmaße aufweisen und wobei auf dem Anschlussstück ein dieses umlaufendes Dichtungselement angeordnet ist.

Bei der erfindungsgemäßen Sicherungsvorrichtung ist kein separates Gehäuse vorhanden. Für die Abkapselung der Streifensicherung und ihres wenigstens einen Anschlusskontaktes wird eine Versiegelung vorgesehen, welche elektrisch isolierend ist.

Vor Anbringen der isolierenden Versiegelung werden die Streifensicherung und ein Anschlussstück elektrisch miteinander leitend fest verbunden. Das Anschlussstück wird dazu an wenigstens einem Anschlusskontakt angesetzt, vorzugsweise sind an beiden Anschlusskontakten der Streifensicherung Anschlussstücke angesetzt. Die Versiegelung fasst diesen Ansetzbereich zwischen Anschlusskontakt und Anschlussstück mit ein, ein nachträgliches Lösen des Anschlussstückes von dem Anschlusskontakt ist nicht möglich und ist bei der erfindungsgemäßen Sicherungsvorrichtung auch nicht vorgesehen. Durch diese Ausbildung wird aus vorgefertigten Bauteilen, nämlich der Streifensicherung und den Anschlusskontakten, mit Hilfe des Verbindens der elektrisch leitenden Bauteile und mit Hilfe der Versiegelung eine kompakte Sicherungsvorrichtung ausgebildet. Die Versiegelung geht mit Streifensicherung und Anschlusskontakten sowie Anschlussstücken eine feste und dauerhafte Verbindung ein, ohne dass dazu weitere Verbindungsmittel vorzusehen sind. Die Versiegelung kann zudem bei der Fertigung der Sicherungsvorrichtung in einem automatisierten Verfahren ausgebildet werden, wodurch sie auf preiswerte Weise herstellbar ist.

Nach der Erfindung ist dabei vorgesehen, dass die Sicherungsvorrichtung in den Verlauf eines Kabelstranges eingesetzt ist und der Kabelstrang und die Versiegelung etwa gleiche Querschnittsmaße aufweisen. Die erfindungsgemäße Sicherungsvorrichtung kann aus einer längs erstreckten Streifensicherung bestehen, an deren Anschlusskontakte beispielsweise in koaxialer Ausrichtung zwei längs erstreckte Anschlussstücke angesetzt sind. Dadurch ist die Sicherungsvorrichtung insgesamt als längserstreckter Baukörper ausgebildet, der in den Verlauf eines Kabelstranges eingesetzt werden kann. Streifensicherung und Anschlusskontakte sowie Anschlussstücke bilden einen Abschnitt des Kabelstranges aus, so dass die durch den Kabelstrang geführten Ströme über die Streifensicherung und wenigstens einen in der Streifensicherung angeordneten Schmelzleiter geführt werden.

Aufgrund der annähernd gleichen Querschnittsmaße von Kabelstrang und Versiegelung wird der Querschnitt des Kabelstranges im Bereich der erfindungsgemäßen Sicherungsvorrichtung nicht erheblich verändert, insbesondere vergrößert. Die erfindungsgemäße Sicherungsvorrichtung kann somit an Orten angeordnet werden, an denen bisher der Kabelstrang ohne Sicherungsvorrichtung angeordnet war. Dabei ist das Festlegen der erfindungsgemäßen Sicherungsvorrichtung mit Hilfe von Befestigungsmitteln beispielsweise in einem Kraftfahrzeug nicht erforderlich, da sich die erfindungsgemäße Sicherungsvorrichtung an die Ausbildung des Kabelstranges anpaßt und wie ein Abschnitt des Kabelstranges lose verlegt werden kann. Der Kabelstrang kann wie üblich in regelmäßigen Abschnitten beispielsweise mit Kabelbindern befestigt sein, eine separate Befestigung der Sicherungsvorrichtung ist nicht erforderlich. Es ist selbstverständlich möglich, dass die Querschnitte von Kabelstrang und Versiegelung voneinander abweichen.

Anschlusskontakt und Anschlussstück sind beispielsweise miteinander verschweißt. Sie können auch verlötet, vernietet oder auf andere Weise elektrisch leitend verbunden sein.

Das Anschlussstück ist vorzugsweise ein Kabelschuh, so dass ein abisoliertes Ende des Kabelstranges über diesen Kabelschuh der erfindungsgemäßen Sicherungsvorrichtung verbindbar ist. Als Anschlussstücke können auch andere Bauteile vorgesehen, beispielsweise Winkelprofile oder Verteilerprofile, die z. B. Durchbrüche zum Hindurchführen von Bolzen für das Festlegen zusätzlicher Kabelschuhe aufweisen.

Als Versiegelungsmaterial wird vorzugsweise ein Kunststoff eingesetzt, der gießbar, pressbar oder spritzbar ist. Als Kunststoff kann dabei beispielsweise ein Thermoplast oder ein Duroplast eingesetzt werden. Diese Kunststoffe weisen die erforderlichen Isolierungs- und Festigkeitseigenschaften auf.

Schließlich ist bevorzugt nach einer Weiterbildung der Erfindung noch vorgesehen, dass auf das Anschlussstück ein dieses umlaufendes Dichtungselement angeordnet ist. Dieses Dichtungselement wird insbesondere dann benötigt, wenn ein in einer Form auszubildender Kunststoff zum Herstellen der Versiegelung eingesetzt wird. In diese Form zum Gießen, Pressen oder Spritzen des Kunststoffes werden die zu versiegelnden Bauteile der Sicherungsvorrichtung eingelegt. Um ein Austreten von Versiegelungsmaterial nach Schließen der Form im Bereich der aus der Form herausführenden Anschlussstücke zu verhindern, sind die Dichtungselemente vorgesehen. Jedes Dichtungselement dabei beispielsweise ein eng am Anschlussstück anliegender O - Ring. Der Einsatz der Dichtungselemente vereinfacht zudem den Werkzeugaufbau und reduziert somit die Herstellungskosten.

In das versiegelnde Material kann wenigstens ein Durchbruch eingebracht sein, um in bestimmten Fällen doch eine Festlegung der erfindungsgemäßen Sicherungsvorrichtung mit Hilfe eines Bolzens zu erreichen.

Ausführungsbeispiele der Erfindung, aus denen sich weitere erfinderische Merkmale ergeben, sind in der Zeichnung dargestellt. Es zeigen:
- Fig. 1: ein erstes Ausführungsbeispiel einer erfindungsgemäßen Sicherungsvorrichtung,
- Fig. 2: ein zweites Ausführungsbeispiel der erfindungsgemäßen Sicherungsvorrichtung vor Anbringen der Versiegelung und
- Fig. 3: ein drittes Ausführungsbeispiel der erfindungsgemäßen Sicherungsvorrichtung.

Jede Sicherungsvorrichtung in den Figuren besteht aus einer Streifensicherung 1 und zwei Anschlußstücken 2. Die Streifensicherung 1 weist zwei Anschlußkontakte 3 auf, die über einen in einem Gehäuse 4 angeordneten Schmelzleiter miteinander elektrisch leitend verbunden sind.

In Fig. 1 ist ein Anschlußstück 2 als Flachprofil 5 mit einem Durchbruch 6 ausgebildet. Das andere Anschlußstück 3 weist eine Ausbildung als Kabelschuh 7 auf. In diesen Kabelschuh 7 ist das abisolierte Ende eines Leitungsstranges 8 eingeschoben und im Kabelschuh 7 festgelegt.

Die Anschlußkontakte 3 und die Anschlußstücke 2 sind miteinander beispielsweise durch ein Verschweißen elektrisch leitend verbunden.

Die Streifensicherung 1 mit ihren Anschlußkontakten 3 sowie die mit den Anschlußkontakten 3 verbundenen Bereiche der Anschlußstücke 2 sind vollständig mit einer Versiegelung 9 aus isolierendem Material versehen. Die Versiegelung 9 besteht aus Kunststoff, der beispielsweise um die zu versiegelnden Bauteile gegossen wurde. Die Versiegelung 9 ist ausgehärtet.

Fig. 2 zeigt die Streifensicherung 1 mit Anschlußstücken 2, die hier in beiden Fällen als Kabelschuhe 7 ausgebildet sind, vor Anbringen der Versiegelung 9.

Ein Kabelschuh 7 ist aus einer koaxialen Erstreckung zur Längserstreckung der Streifensicherung 1 heraus um 90° abgewinkelt.

Fig. 2 zeigt, daß auf den Anschlußstücken 2 als O - Ringe 10 ausgebildete Dichtungselemente angeordnet sein können. Diese O - Ringe 10 schließen unmittelbar an die Anschlußkontakte 3 an.

Fig. 3 zeigt noch, daß als Anschlußstück 2 auch ein abgewinkeltes Flachprofil 11 vorgesehen sein kann. In die Versiegelung 9 können Durchbrüche 12 und 13 eingebracht sein.

## Patentansprüche

1. Sicherungsvorrichtung für das Absichern eines Kabelstranges, umfassend eine Streifensicherung mit wenigstens zwei Anschlusskontakten zu ihrem Einsetzen in den Verlauf des Kabelstranges,
an jedem Anschlusskontakt (3) zumindest ein Anschlussstück (2) elektrisch leitend fest angesetzt ist und dass die Streifensicherung (1) und der Ansetzbereich von Anschlusskontakt (3) und Anschlussstück (2) zumindest abschnittsweise mit einem elektrisch isolierenden Material abdeckend versiegelt ist, wobei der Kabelstrang (8) und die Versiegelung (9) etwa gleiche Querschnittsmaße aufweisen **dadurch gekennzeichnet, dass** auf dem Anschlussstück (2) ein dieses umlaufendes Dichtungselement angeordnet ist.

2. Sicherungsvorrichtung nach Anspruch 1, **dadurch gekennzeichnet, dass** Anschlusskontakt (3) und Anschlussstück (2) miteinander verschweißt sind.

3. Sicherungsvorrichtung nach einem der Ansprüche 1 bis 2, **dadurch gekennzeichnet, dass** das Anschlussstück (2) ein Kabelschuh (7) ist.

4. Sicherungsvorrichtung nach einem der Ansprüche 1 bis 2, **dadurch gekennzeichnet, dass** das Anschlussstück (2) ein Winkelprofil (11) ist.

5. Sicherungsvorrichtung nach einem der Ansprüche 1 bis 2, **dadurch gekennzeichnet, dass** das Anschlussstück (2) ein Verteilerprofil ist.

6. Sicherungsvorrichtung nach einem der vorhergehenden Ansprüche, **dadurch gekennzeichnet, dass** das versiegelnde Material ein Kunststoff ist.

7. Sicherungsvorrichtung nach Anspruch 6, **dadurch gekennzeichnet, dass** der Kunststoff ein gießbarer Kunststoff ist.

8. Sicherungsvorrichtung nach Anspruch 6, **dadurch gekennzeichnet, dass** der Kunststoff ein pressbarer Kunststoff ist.

9. Sicherungsvorrichtung nach Anspruch 6, **dadurch gekennzeichnet, dass** der Kunststoff ein spritzbarer Kunststoff ist.

10. Sicherungsvorrichtung nach einem der Ansprüche 6 bis 9, **dadurch gekennzeichnet, dass** der Kunststoff ein Thermoplast oder ein Duroplast ist.

11. Sicherungsvorrichtung nach einem der vorhergehenden Ansprüche, **dadurch gekennzeichnet, dass** das Dichtungselement ein eng anliegender O-Ring (10) ist.

12. Sicherungsvorrichtung nach einem der vorhergehenden Ansprüche, **dadurch gekennzeichnet, dass** in das versiegelnde Material wenigstens ein Durchbruch (12, 13) eingebracht ist.

## Claims

1. Safety device for protecting a loom of cables, comprising a strip fuse with at least two connection contacts for inserting it into the course of the loom of cables, wherein at least one connection piece (2) is firmly attached in an electrically conductive manner on each connection contact (3) and the strip fuse (1) and the attachment region of connection contact (3) and connection piece (2) is sealed in a covering manner with an electrically insulating material, at least in sections, wherein the loom (8) of cables and the seal (9) have approximately equal cross-sectional dimensions, **characterised in that** a sealing element which surrounds the connection piece (2) is arranged on the latter.

2. Safety device according to Claim 1, **characterised in that** the connection contact (3) and the connection piece (2) are welded to each other.

3. Safety device according to one of Claims 1 to 2, **characterised in that** the connection piece (2) is a cable lug (7).

4. Safety device according to one of Claims 1 to 2, **characterised in that** the connection piece (2) is an angled profile (11).

5. Safety device according to one of Claims 1 to 2, **characterised in that** the connection piece (2) is a splitter profile.

6. Safety device according to one of the preceding claims, **characterised in that** the sealing material is a plastic.

7. Safety device according to Claim 6, **characterised in that** the plastic is a castable plastic.

8. Safety device according to Claim 6, **characterised in that** the plastic is a pressable plastic.

9. Safety device according to Claim 6, **characterised in that** the plastic is an injectable plastic.

10. Safety device according to one of Claims 6 to 9, **characterised in that** the plastic is a thermoplastic or a duroplastic.

11. Safety device according to one of the preceding claims, **characterised in that** the sealing element is a tightly fitting O-ring (10).

12. Safety device according to one of the preceding claims, **characterised in that** at least one opening (12, 13) is made in the sealing material.

## Revendications

1. Dispositif de sécurité pour la protection par fusible d'un faisceau de câbles, comprenant un fusible à lamelle doté d'au moins deux contacts de branchement pour son utilisation dans le tracé du faisceau de câbles, au moins un raccord (2) étant fixé fixement de façon électroconductrice sur chaque contact de branchement (3) et le fusible à lamelle (1) et la zone de fixation du contact de branchement (3) et le raccord (2) étant scellés au moins par-endroits par recouvrement avec un matériau électro-isolant, le faisceau de câbles (8) et le scellement (9) présentant des cotes de section à peu près identiques, **caractérisé en ce qu'**un élément d'étanchéité entourant le raccord (2) est disposé sur celui-ci.

2. Dispositif de sécurité selon la revendication 1, **caractérisé en ce que** le contact de branchement (3) et le raccord (2) sont soudés entre eux.

3. Dispositif de sécurité selon l'une quelconque des revendications 1 à 2, **caractérisé en ce que** le raccord (2) est une cosse de câble (7).

4. Dispositif de sécurité selon l'une quelconque des revendications 1 à 2, **caractérisé en ce que** le raccord (2) est une cornière (11).

5. Dispositif de sécurité selon l'une quelconque des revendications 1 à 2, **caractérisé en ce que** le raccord (2) est un profilé répartiteur.

6. Dispositif de sécurité selon l'une quelconque des revendications précédentes, **caractérisé en ce que** le matériau de scellement est en plastique.

7. Dispositif de sécurité selon la revendication 6, **caractérisé en ce que** le plastique est un plastique coulable.

8. Dispositif de sécurité selon la revendication 6, **caractérisé en ce que** le plastique est un plastique compressible.

9. Dispositif de sécurité selon la revendication 6, **caractérisé en ce que** le plastique est un plastique pulvérisable.

10. Dispositif de sécurité selon l'une quelconque des revendications 6 à 9, **caractérisé en** conséquence que le plastique est un thermoplastique ou un duroplastique.

11. Dispositif de sécurité selon l'une quelconque des revendications précédentes, **caractérisé en ce que** l'élément d'étanchéité est un joint torique (10) ajusté.

12. Dispositif de sécurité selon l'une quelconque des revendications précédentes, **caractérisé en ce qu'**au moins un percement (12, 13) est introduit dans le matériau de scellement.
